# EUROPÄISCHE PATENTSCHRIFT

(11) **EP 0 669 260 B1**
(45) Veröffentlichungstag und Bekanntmachung des Hinweises auf die Patenterteilung: **21.08.1996**
(21) Anmeldenummer: 94119460.7
(22) Anmeldetag: 09.12.1994
(51) Int. Cl.: B65D 33/06

(54) **Packmittel aus flexiblem Werkstoff in Sack- oder Beutelform**
Packaging means made of flexible material in the form of sacks or bags
Moyen d'emballage en matériau flexible sous forme de sac ou de sachet

(30) Priorität: 25.02.1994 DE 9403188 U
(43) Veröffentlichungstag der Anmeldung: 30.08.1995
(73) Patentinhaber: Bischof und Klein GmbH & Co., D-49525 Lengerich (DE)
(72) Erfinder: Leimkühler, Walter, D-49170 Hagen a.T.W. (DE)
(74) Vertreter: Busse & Busse Patentanwälte

(56) Entgegenhaltungen:
- US-A- 2 555 844
- US-A- 4 148 431

## Beschreibung

Die Erfindung betrifft ein Packmittel aus flexiblem Werkstoff in Sack- oder Beutelform, mit einem nach seiner Befüllung abgeschlossenen Füllraum, der von einer Vorderwand, einer Rückwand, einem Bodenverschluß und einem Kopfendeverschluß des Packmittels umgrenzt ist, und mit einem Paar bügelförmiger Traggriffe zum Einzeltransport des gefüllten Packmittels, von denen der eine Traggriff der Vorderwand und der andere der Rückwand zugeordnet ist und die beide aus einer der Kontur des Packmittels entsprechenden Nichtgebrauchsstellung, in der sie vorder- bzw. rückwandseitig jeweils durch eine leicht lösbare Verbindung fixiert sind, nach deren Lösen in eine das Packmittel überragende Gebrauchsstellung für den Einzeltransport um je eine Querfaltlinie aufklappbar sind.

Es ist bereits ein Packmittel dieser Art bekannt (US-PS 41 48 431), bei dem die Ausbildung und Anordnung der Traggriffe den Umstand berücksichtigt, daß derartige Packmittel, wie ein- oder mehrlagige Säcke oder Beutel, vom Hersteller mit einem offenen Kopfende angeliefert werden und die Befüllung des Packmittels im Abfüllbetrieb von diesem offenen Ende her durch Füllautomaten erfolgt, woraufhin in Ergänzung zu dem bei der Anlieferung bereits vorhandenen, in der Regel einen Standboden bildenden Bodenverschluß im Abfüllbetrieb der Kopfendeverschluß gebildet wird. Diese Kopfendeverschlüsse werden in den Abfüllbetrieben mit den dort zur Verfügung stehenden Mitteln hergestellt und bestehen üblicherweise aus einem Falz- oder Wickelverschluß, können aber auch, je nach dem für das Packmittel verwendeten Material, durch ein Abschweißen des Kopfendes des Packmittels gebildet werden.

In jedem Fall wirken herstellerseitig am Kopfende des Packmittels angebrachte bügelförmige Traggriffe störend beim Befüllen des Packmittels mit Hilfe automatischer Füllvorrichtungen und beim anschließenden Verschließen des Kopfendes des gefüllten Packmittels insbesondere durch einen einfachen oder doppelten verklebten Umschlag zur Ausbildung eines Falz- oder Wickelverschlusses. Bei dem bekannten Packmittel sind daher die Traggriffe herstellerseitig dem Bodenverschluß des Packmittels zugeordnet, so daß das Kopfende ohne störende Traggriffe im Abfüllbetrieb befüllt und anschließend verschlossen werden kann. Dieser Kopfendeverschluß kann jedoch wiederum nur mit den Mitteln des Abfüllbetriebes durch Umschlagbildung oder Abschweißen gebildet werden, d.h. es entsteht hier kein Standboden für die gefüllte Verpackung, wie er vom Packmittelhersteller in der Art eines Kreuz-, Klotz- oder dgl. Formbodens bereitgestellt werden kann. Es ist somit nicht möglich, das bekannte, in umgekehrter Lage mittels der Traggriffe getragene Packmittel standsicher auf dem Boden oder einer sonstigen Unterlage abzusetzen, da hierfür sodann nur der im Abfüllbetrieb hergestellte Kopfendeverschluß zur Verfügung steht und nicht ein die Standsicherheit gewährleistender, vom Packmittelhersteller im Zuge der Herstellung des Packmittels gebildeter Formboden.

Ungünstig für die Handhabung des bekannten Packmittels wirkt sich außerdem der Umstand aus, daß dort die Traggriffe jeweils von einem Materialzuschnitt gebildet sind, der außenseitig auf die Vorderwand bzw. Rückwand des Packmittels aufgeklebt und außerdem in der Nichtgebrauchsstellung auf sich selbst zurückgefaltet und mit sich selbst durch eine leicht lösbare Klebeverbindung zur Lagefixierung verklebt ist. Hierdurch ist zwar erreicht, daß die Traggriffe in ihrer Nichtgebrauchsstellung der Kontur der Packmittelwände folgen und nicht gegenüber diesen vorstehen, dennoch wirkt sich aber die durch die doppelt gefalteten Traggriffzuschnitte erzeugte, stufenbildende Materiallagenverdickung auf der Außenseite des Packmittels störend bei der automatischen Handhabung der Packmittel im Abfüllbetrieb aus, mit der Gefahr einer Beschädigung oder eines Ablösens der Traggriffe, bevor das gefüllte Packmittel in die Hände des Verbrauchers gelangt.

Der Erfindung liegt die Aufgabe zugrunde, ein Packmittel der eingangs angegebenen Art zu schaffen, bei dem die Traggriffe in ihrer Nichtgebrauchsstellung die Handhabung des Packmittels, insbesondere dessen Befüllen und Verschließen im Abfüllbetrieb, nicht behindern und bis zur Benutzung durch den Verbraucher sicher in der Nichtgebrauchsstellung gehalten sind und wobei zugleich Vorkehrung dafür getroffen werden kann, daß der Verbraucher das Packmittel standsicher absetzen kann.

Diese Aufgabe wird nach der Erfindung dadurch gelöst, daß die beiden Traggriffe angrenzend an den Kopfendeverschluß unmittelbar von der Vorder- und der Rückwand des Packmittels in ihrer Nichtgebrauchsstellung mit deren Außenflächen bündig liegend gebildet sind, der Kopfendeverschluß von einem Umschlag durch gemeinsames Umfalten eines Endbereichs der Packmittelwände aus der Vorderwand auf die Rückwand gebildet ist und die Querfaltlinie des der Rückwand zugeordneten Traggriffs unterhalb des Umschlags parallel zu dessen angrenzender Randkante verläuft.

Dadurch, daß bei der erfindungsgemäßen Ausgestaltung die beiden Traggriffe in ihrer Nichtgebrauchsstellung mit den Außenflächen der Vorder- und der Rückwand des Packmittels bündig verlaufen, d.h. in einer gemeinsamen Außenebene liegen, sind stufenbildende Materialverdickungen auf der Außenseite des Packmittels durch die Traggriffe vermieden, wodurch die Handhabung des Packmittels begünstigt und zugleich gewährleistet ist, daß die Traggriffe in ihrer Nichtgebrauchsstellung vor einer Beschädigung oder einem Ablösen geschützt sind. Insbesondere ermöglicht diese Ausbildung und Anordnung der Traggriffe ein durch sie nicht behindertes Befüllen des Packmittels vom offenen Kopfende her und dessen anschließendes Verschließen im Abfüllbetrieb durch gemeinsames Umfalten eines Endbereichs der Packmittelwände aus der Vorderwand auf die Rückwand. Der so gebildete Umschlag wird üblicherweise mit Hilfe eine Klebstoffauftrags auf die Rückwand des Packmittels an dieser fixiert und gewährleistet einen sicheren Verschluß des Kopfendes. Die Anordnung der Traggriffe angrenzend an den Kopfendeverschluß schafft wiederum die Möglichkeit, den Bodenverschluß durch den Packmittelhersteller beliebig, je nach den gestellten Anforderungen, zu gestalten und insbesondere als Standboden, etwa durch einen Kreuzboden, bei einem das Packmittel bildenden Flachschlauch, oder durch einen Klotz- oder Blockboden, bei einem von einem Seitenfaltenschlauch gebildeten Packmittel, auszubilden. Dieses schafft bei entsprechender Ausbildung des Bodenverschlusses für den Verbraucher die Möglichkeit, das gefüllte Packmittel standfest abzusetzen. Die Benutzung der Traggriffe für den Einzeltransport des gefüllten Packmittels ist andererseits durch den als Kopfendeverschluß dienenden Umschlag nicht behindert, da die Querfaltlinie des rückwandseitigen Traggriffs unterhalb des Umschlags parallel zu dessen angrenzender Randkante verläuft. Der rückwandseitige Traggriff kann daher ohne Schwierigkeiten über den Umschlag in die Gebrauchsstellung aufgeklappt werden.

In bevorzugter weiterer Ausgestaltung der Erfindung können die Vorder- und die Rückwand zumindest in ihrem die Traggriffe ausbildenden Bereich jeweils zumindest zwei Materiallagen umfassen, von denen die äußere Lage den Traggriff durch eine bügelförmige Materialstanzung bildet und die innere, von der Materialstanzung freigehaltene Lage den Füllraum geschlossen hält, so daß nach dem Aufklappen der Traggriffe in ihre Gebrauchsstellung keine Öffnung entsprechend den Traggriffen entsteht. Dies schützt das im Packmittel enthaltene Füllgut während des Einzeltransports der Verpackung durch den Verbraucher.

In ihrer Nichtgebrauchsstellung können die Tragegriffe durch leicht lösbare Klebeverbindungen zwischen der innenren und der äußeren Lage von Vorder- und Rückwand im Griffbereich fixiert sein. Stattdessen können die Tragegriffe durch kleine Materiaverbindungsstege der äußeren Lage von Vorder- und Rückwand in der griffbildenden Materialstanzung lagefixiert sein, die entsprechend von Stanzschnitten mit kurzen Unterbrechungen gebildet ist. Die kleinen Materialverbindungsstege lassen sich ihrerseits leicht lösen bzw. aufbrechen, um die Tragegriffe in die Gebrauchsstellung hochzuklappen.

Weitere Merkmale und Vorteile der Erfindung ergeben sich aus den Ansprüchen und der nachstehenden Beschreibung in Verbindung mit der Zeichnung, in der ein Ausführungsbeispiel des Gegenstands der Erfindung schematisch veranschaulicht ist. In der Zeichnung zeigt:
- Figur 1: eine Ansicht des Kopfendes, eines Packmittels nach der Erfindung mit Kopfendeverschluß und in Nichtgebrauchsstellung befindlichem Traggriff, mit Blick auf die Vorderwand des Packmittels,
- Fig. 2: eine Darstellung entsprechend Figur 1 mit Blick auf die Rückwand des Packmittels,
- Fig. 3: eine Darstellung entsprechend Figur 1, wobei jedoch der Traggriff in seine Gebrauchsstellung hochgeklappt ist,
- Fig. 4: eine Darstellung entsprechend Figur 2, wobei jedoch der Traggriff in eine Gebrauchsstellung hochgeklappt ist, und
- Fig. 5: einen Vertikalschnitt durch das Kopfende des Packmittels mit einer Traggriffanordnung entsprechend den Figuren 3 und 4.

In der Zeichnung ist das Packmittel nur mit seinem oberen Endbereich, d.h. dem Kopfende 1, einschl. eines von einem Umschlag gebildeten Kopfendeverschlusses 2 gezeigt, der im Abfüllbetrieb nach der Befüllung des Packmittels vom anfänglich offenen Kopfende 1 her gebildet worden ist. Der untere Endbereich des Packmittels kann einen beliebigen geeigneten Bodenverschluß aufweisen, mit dem das als Leerverpackung angelieferte Packmittel herstellerseitig ausgerüstet ist und der insbesondere ein Kreuz-, Klotz- oder dgl. Formboden ist, der als Standboden dienen kann.

Als Material für die Herstellung des Packmittels kommen insbesondere Papier, Kunststoffolien, Laminate und dgl. flexible, faltbare Werkstoffe in Betracht, die nach den in der Beutel- und Sackherstelung üblichen Methoden verarbeitet werden können.

Gemeinsam mit dem nicht gezeigten, vom Packmittelhersteller gebildeten Bodenverschluß und dem im Abfüllbetrieb gebildten Kopfendeverschluß 2 umgrenzen eine Vorderwand 3 und eine Rückwand 4 einen im Abfüllbetrieb mit zum Beispiel granulatförmigem Füllgut gefüllten Füllraum. Für den Einzeltransport des gefüllten Packmittels sind zwei bügelförmige Traggriffe 5 und 6 vorgesehen, von denen der Traggriff 5 der Vorderwand 3 und der Traggriff 6 der Rückwand 4 zugeordnet ist.

Die Vorderwand 3 und die Rückwand 4 sind jeweils zweilagig ausgebildet, wie dies aus Fig. 5 ersichtlich ist. Die Vorderwand 3 umfaßt demgemäß zwei Materiallagen 7 und 8, während die Rückwand 4 die Materiallagen 9 und 10 umfaßt. Auf die Innenseite der äußeren Lage 7 der Vorderwand 3 und der äußeren Lage 9 der Rückwand 4 ist jeweils ein Verstärkungsblatt 11 bzw. 12, z.B. aus gewebeverstärktem Papier, aufgeklebt, das jeweils den zur Griffbildung herangezogenen Bereich des Kopfendes 1 einnimmt. In den Bereichen außerhalb des Traggriffs 5 bzw. 6 ist das jeweilige Verstärkungsblatt 11, 12 auch mit der innenseitig angrenzenden Fläche der Materiallage 8 der Vorderwand 3 bzw. der Materiallage 10 der Rückwand 4 verklebt.

Beide Traggriffe 5, 6 sind angrenzend an den Kopfendeverschluß 2 jeweils durch eine bügelförmige Materialstanzung entsprechend den Schnittlinien 13, 29 bzw. 14, 14a gebildet, die das Verstärkungsblatt 11 bzw. 12 miterfaßt, nicht jedoch die innere Materiallage 8 der Vorderwand 3 bzw. die innere Materiallage 10 der Rückwand 4.

Der durch die Materialstanzung 13, 29 erzeugte Traggriff 5 der Vorderwand 3 hat die insbesondere aus den Figuren 1 und 3 ersichtliche Kontur mit einem Schenkelpaar 15 und einem diese verbindenden Bügelteil 16. Der Fußpunkt der Schenkel 15 ist durch eine strichpunktiert eingezeichnete Querfaltlinie 17 markiert, um die der einstückig mit der Vorderwand 3 verbundene Traggriff 5 aus der in Figur 1 gezeigten Nichtgebrauchsstellung in die in Figur 3 gezeigte Gebrauchsstellung hochklappbar ist.

Der durch die Materialstanzung 14, 14a erzeugte Traggriff 6 in der Rückwand 4 hat die insbesondere aus den Figuren 2 und 4 ersichtliche Kontur mit einem Schenkelpaar 18 und einem diese verbindenden Bügelteil 19. Die Fußpunkte der Schenkel 18 sind wiederum durch eine strichpunktiert eingezeichnete, hier mit 20 bezeichnete Querfaltlinie markiert, um die der einstückig mit der Rückwand 4 verbundene Traggriff 6 aus der in Figur 2 gezeigten Nichtgebrauchsstellung in die Gebrauchsstellung gemäß Figur 4 hochgeklappt werden kann. Die Querfaltlinie 20 an den Fußpunkten der Schenkel 18 liegt unterhalb des von einem Umschlag gebildeten Kopfendeverschlusses 2 und verläuft parallel zu dessen angrenzender Randkante 21.

Der den Kopfendeverschluß 2 bildende Umschlag ist insbesondere aus Figur 5 ersichtlich, in der allerdings der Deutlichkeit halber die einzelnen Materiallagen auseinandergezogen, mit entsprechend übertriebenen Querabständen, dargestellt sind. Demgemäß ist der Kopfendeverschluß 2 durch gemeinsames Umfalten eines Endbereichs der Packmittelwände 3, 4 aus der Vorderwand 3 auf die Rückwand 4 gebildet. Figur 5 veranschaulicht einen zweifachen Umschlag entlang Querfalzlinien 22 und 23. Üblicherweise ist der Umschlag mit der Außenseite der Rückwand 4 in nicht näher dargestellter Weise verklebt. Der Kopfendeverschluß kann auch abweichend von der Darstellung in Fig. 5 durch einen mehrfach gefaltenen Umschlag gebildet sein.

In ihrer Nichtgebrauchsstellung gemäß den Figuren 1 und 2 sind die beiden Traggriffe 5 und 6 mit ihren Außenflächen bündig mit den Außenflächen der Vorderwand 3 bzw. der Rückwand 4 angeordnet und in dieser Lage, beispielsweise durch eine nicht näher dargestellte leicht lösbare Klebe- oder dgl. Haftverbindung, fixiert. Eine solche Klebstoffverbindung kann beispielsweise durch einen oder mehrere punktförmige Haftklebstoffaufträge erfolgen, die auf der inneren Materiallage 8, 10 der Vorderwand 3 bzw. der Rückwand 4 innerhalb der Kontur des Traggriffs 5 bzw. 6 angeordnet werden.

Nach dem Lösen der Lagefixierung können die Handgriffe 5 und 6 durch den Verbraucher in die Gebrauchsstellung gemäß den Figuren 3 bis 5 hochgeklappt werden. Der entlang der Querfaltlinie 20 über den Umschlag 2 hinweg hochzuklappende Traggriff 6 hat eine solche Länge seiner Schenkel 18, daß er in der aufgerichteten Stellung den Kopfendeverschluß soweit überragt, daß er vom Verbraucher bequem erfaßt werden kann. Die Querfaltlinie 17 des Traggriffs 5 ist dabei in einer Ebene oberhalb der Querfaltlinie 20 des Traggriffs 6 in der Vorderwand 3 in einem Abstand angeordnet, der dem Unterschied in der Schenkellänge der beiden Traggriffe 5, 6 entspricht. Beide Traggriffe 5, 6 haben bei dieser Anordnung zwar aufgrund ihrer unterschiedlichen Schenkellänge eine unterschiedliche Höhe ihrer Bügelteile 16, 19, gemessen von der Querfaltlinie 17 bzw. 20, jedoch besitzen beide Traggriffe 5, 6 in ihrer Gebrauchsstellung eine zumindest im wesentlichen bündige Außenkontur mit ihrerseits fluchtenden Tragöffnungen 24 und 25.

Einer der beiden Traggriffe 5, 6, bei dem dargestellten Beispiel der Traggriff 5, ist mit einer einstückig angeformten Durchstecklasche 26 versehen, die entlang einer in Figur 1 strichpunktiert eingezeichneten Querfaltlinie 27 vom Hauptteil des Traggriffs 5, d.h. dessen Bügelteil 16, abgegrenzt ist. An beide Enden der Querfaltlinie 27 schließen sich je ein bogenförmiger Stanzschnitt 28 an, die ihrerseits endseitig in der bogenförmigen griffbildenden Stanzschnitt 29 einmünden, der wiederum endseitig am Innenpunkt der jeweiligen Querfaltlinie 17 der Griffschenkel 15 endet. Aus dieser Stanzschnittführung resultiert eine C-förmige Grundgestalt der um die Querfaltlinie 27 gegenüber dem Bügelteil 19 beweglichen Durchstecklasche 26.

In der Gebrauchsstellung der beiden Traggriffe 5, 6 wird die Durchstecklasche 26 um die Querfaltlinie 27 zum Traggriff 6 hin umgeklappt und durch dessen Grifföffnung 25 hindurchgesteckt. Der Traggriff 5 hat sodann die mit der Grifföffnung 25 des Traggriffs 6 fluchtende Grifföffnung 24. In ihrem durchgesteckten Zustand untergreift die Durchstecklasche 26 den Bügelteil 19 des Traggriffs 6 und deckt dessen untere Schnittkante ab, so daß das Packmittel im gefüllten Zustand vom Benutzer bequem, ohne Einschneiden in die Hand, getragen werden kann. Die unversehrten Innenlagen 8, 10 von Vorderwand 3 und Rückwand 4 schützen das im Packmittel enthaltende Füllgut.

In der aus den Figuren 3 bis 5 ersichtlichen Gebrauchsstellung der Traggriffe 5, 6 mit durchgesteckter Durchstecklasche 26 sind die Traggriffe 5, 6 miteinander außerdem dadurch verriegelt, daß die Stanzschnitte 28 der Durchstecklasche 26 Verriegelungsschlitze bilden, die beim Durchstecken der Durchstecklasche 26 mit den Innenkanten der Schenkel 18 des Traggriffs 6 im Übergangsbereich zur Unterkante des Bügelteils 19 in Rasteingriff gelangen. Die Querfaltlinie 27 entspricht somit in ihrer Länge dem Quermaß zwischen den Schenkeln 18 im Verriegelungsbereich. Durch diese Ausbildung ist eine erhöhte Tragesicherheit erreicht und außerdem die Möglichkeit geschaffen, das Packmittel nach einem Lösen des Kopfendeverschlusses 2 und der Entnahme einer Teilmenge des Füllgutes unter Neufaltung des Kopfendeverschlusses durch die Verriegelung der Traggriffe 5, 6 geschlossen zu halten.

## Patentansprüche

1. Packmittel aus flexiblem Werkstoff in Sack- oder Beutelform, mit einem nach seiner Befüllung abgeschlossenen Füllraum, der von einer Vorderwand, einer Rückwand, einem Bodenverschluß und einem Kopfendeverschluß des Packmittels umgrenzt ist, und mit einem Paar bügelförmiger Traggriffe zum Einzeltransport des gefüllten packmittels, von denen der eine Traggriff der Vorderwand und der andere der Rückwand zugeordnet ist und die beide aus einer der Kontur des Packmittels entsprechenden Nichtgebrauchsstellung, in der sie vorder- bzw. rückwandseitig jeweils durch eine leicht lösbare Verbindung fixiert sind, nach deren Lösen in eine das Packmittel überragende Gebrauchsstellung für den Einzeltransport um je eine Querfaltlinie aufklappbar sind, dadurch gekennzeichnet, daß die beiden Traggriffe (5,6) angrenzend an den Kopfendeverschluß (2) unmittelbar von der Vorderwand (3) und der Rückwand (4) des Packmittels in ihrer Nichtgebrauchsstellung mit deren Außenflächen bündig liegend gebildet sind, der Kopfendeverschluß (2) von einem Umschlag durch gemeinsames Umfalten eines Endbereichs der Packmittelwände (3,4) aus der Vorderwand (3) auf die Rückwand (4) gebildet ist und die Querfaltlinie (20) des der Rückwand (4) zugeordneten Traggriffs (6) unterhalb des Umschlags parallel zu dessen angrenzender Randkante (21) verläuft.

2. Packmittel nach Anspruch 1, dadurch gekennzeichnet, daß die Vorderwand (3) und die Rückwand (4) zumindest in ihrem die Traggriffe (5,6) ausbildenden Bereich jeweils zumindest zwei Materiallagen (7,8;9,10) umfassen, von denen die äußere Lage (7;9) den Traggriff (5;6) durch eine bügelförmige Materialstanzung (13,29;14,14a) bildet und die innere, von der Materialstanzung (13,29;14,14a) freigehaltene Lage (8;10) den Füllraum geschlossen hält.

3. Packmittel nach Anspruch 2, dadurch gekennzeichnet, daß die von der Materialstanzung (13,29;14,14a) freigehaltene Lage (8;10) einer leicht lösbaren Klebeverbindung als Mittel zur Fixierung der Tragegriffe (5,6) in deren Nichtgebrauchsstellung dient.

4. Packmittel nach Anspruch 2, dadurch gekennzeichnet, daß die bügelförmige Materialstanzung (13,29;14,14a) von durch kleine Verbindungsstege unterbrochenen Stanzschnitten gebildet ist und die Verbindungsstege als Mittel zur Fixierung der Tragegriffe (5,6) in deren Nichtgebrauchsstellung dienen.

5. Packmittel nach einem der Ansprüche 1 bis 4, dadurch gekennzeichnet, daß die Traggriffe (5,6) jeweils ein Verstärkungsblatt (11;12) aufweisen, das auf die Innenseite der Vorderwand (3) und der Rückwand (4) bzw. deren äußerer Materiallage (7;9) aufgeklebt und von der griffbildenden Materialstanzung (13,29;14,14a) miterfaßt ist.

6. Packmittel nach einem der Ansprüche 1 bis 5, dadurch gekennzeichnet, daß die beiden Traggriffe (5,6) in ihrer Gebrauchsstellung eine bündige Außenkontur aufweisen, jedoch durch eine größere Schenkellänge des rückwandseitigen Traggriffs (6) eine unterschiedliche Bügelhöhe besitzen.

7. Packmittel nach Anspruch 6, dadurch gekennzeichnet, daß die Querfaltlinie (17) des der Vorderwand (3) zugeordneten Traggriffs (5) in einer Ebene oberhalb der Querfaltlinie (20) des rückwandseitigen Traggriffs (6) in einem Abstand angeordnet ist, der dem Unterschied in der Schenkellänge der beiden Traggriffe (5,6) entspricht.

8. Packmittel nach einem der Ansprüche 1 bis 7, dadurch gekennzeichnet, daß einer (5) der beiden Traggriffe (5,6) mit einer einstückig angeformten Durchstecklasche (26) versehen ist, die den Bügelteil (19) des anderen (6) der beiden Traggriffe (5,6) in deren Gebrauchsstellung untergreift.

9. Packmittel nach Anspruch 8, dadurch gekennzeichnet, daß die beiden Traggriffe (5,6) in ihrer Gebrauchsstellung mittels der Durchstecklasche (26) miteinander verriegelbar sind.

10. Packmittel nach Anspruch 9, dadurch gekennzeichnet, daß die Durchstecklasche (26) in C-förmiger, endseitige Verriegelungsschlitze bildender Grundgestalt entlang einer Querfaltlinie (27) vom Hauptteil des zugehörigen Traggriffs (5) abgegrenzt ist.

11. Packmittel nach Anspruch 10, dadurch gekennzeichnet, daß die Verriegelungsschlitze in die Querfaltlinie (27) einmünden und die Querfaltlinie (27) in ihrer Länge dem Quermaß zwischen den Schenkeln (18) des von der Durchstecklasche (26) untergriffenen Traggriffs (6) entspricht.

12. Packmittel nach einem der Ansprüche 1 bis 11, dadurch gekennzeichnet, daß der Bodenverschluß von einem Kreuz-, Klotz- oder dgl. Formboden gebildet ist.

## Claims

1. A packaging means of flexible material in sack or bag form, with a filling space which is closed once it is filled and which is defined by a front wall, a rear wall, a bottom closure and a top end closure of the packaging means and with a pair of stirrup-shaped carrying handles for the individual transportation of the filled packaging means, of which one carrying handle is associated with the front wall while the other is associated with the rear wall, the two being adapted to be moved out of a non-used position corresponding to the contours of the packaging means and in which they are fixed at the front and back by an easily separable connection and which, once they are released, can be moved into a position of use in which they project beyond the packaging means for individual transport, being hinged about a transverse folding line, characterised in that the two carrying handles (5, 6) are adjacent the top end closure (2) formed directly by the front wall (3) and the rear wall (4) of the packaging means in its non-use position, being formed flush with the outer surfaces thereof, the top end closure (2) being formed by a fold-over by the common folding over of an end portion of the packaging means walls (3, 4) out of the front wall (3) and onto the rear wall (4), the transverse fold line (20) of the carrying handle (6) associated with the rear wall (4) extending below the fold-over and parallel with its adjacent marginal edge (21).

2. A packaging means according to Claim 1, characterised in that the front wall (3) and the rear wall (4) at least in their portion which constitutes the carrying handle (5, 6) comprise at least two layers of material (7, 8; 9, 10) of which the outer layer (7; 9) forms the carrying handle (5; 6) by a stirrup-shaped stamped portion of material (13, 29; 14, 14a) while the inner layer (8; 10) which is kept free from the stamped out material (13, 29; 14, 14a) maintains the filling space closed.

3. A packaging means according to Claim 2, characterised in that the layer (8; 10) which is kept free from the stamped out material (13, 29; 14, 14a) serves to provide a readily separable adhesion connection as a means of fixing the carrying handle (5, 6) in the position in which they are not in use.

4. A packaging means according to Claim 2, characterised in that the stirrup-shaped stamped out material (13, 29; 14, 14a) is formed by small connecting webs of interrupted stamped out cuts, the connecting webs serving as a means of fixing the carrying handle (5, 6) in their position of non-use.

5. A packaging means according to one of Claims 1 to 4, characterised in that the carrying handle (5, 6) have in each case a reinforcing leaf (11; 12) which is glued onto the inside face of the front wall (3) and the rear wall (4) for their outer layer of material (7; 9) and which is caught into the stamping (13, 29; 14, 14a) of material which forms the handles.

6. A packaging means according to one of Claims 1 to 5, characterised in that the two carrying handles (5, 6) when in their position of use have a flush outer contour but have a different height of stirrup member by virtue of the rear carrying handle (6) having a greater arm length.

7. A packaging means according to Claim 6, characterised in that the transverse fold line (17) of the carrying handle (5) associated with the front wall (3), in its plane above the transverse fold line (20) of the rear carrying handle (6), is disposed at a distance which corresponds to the difference in the arm length of the two carrying handles (5, 6).

8. A packaging means according to one of Claims 1 to 7, characterised in that one (5) of the two carrying handles (5, 6) is provided with an integrally formed push-through tab (26) which engages beneath the stirrup part (19) of the other (6) of the two carrying handles (5, 6) in their position of use.

9. A packaging means according to Claim 8, characterised in that the two carrying handles (5, 6) can, in their position of use, be interlocked with each other by means of the push-through tab (26).

10. A packaging means according to Claim 9, characterised in that the push-through tab (26), in its C-shaped basic form which forms at the end locking slots, is along a transverse fold line (27) delineated by the main part of the associated carrying handle (5).

11. A packaging means according to Claim 10, characterised in that the locking slots open out into the transverse fold line (27) and in that this latter, in its length, corresponds to the transverse dimension between the arms (18) of the carrying handle (6) under which the push-through tab (26) passes.

12. A packaging means according to one of Claims 1 to 11, characterised in that the bottom closure is formed by a cross, block or similarly shaped bottom.

## Revendications

1. Moyen d'emballage en un matériau souple sous la forme de sac ou de sachet, comprenant un espace de remplissage fermé après son remplissage, ledit espace de remplissage étant délimité par une paroi avant, une paroi arrière, une fermeture de fond et une fermeture de l'extrémité de tête du moyen d'emballage, et comprenant une paire de poignées en étrier destinées au transport individuel du moyen d'emballage rempli, dont l'une est adjointe à la paroi avant et l'autre à la paroi arrière, les deux poignées pouvant être chacune relevées autour d'une ligne de pliage transversale d'une position de non-utilisation, correspondant au contour du moyen d'emballage, dans laquelle elles sont fixées par une jonction facilement séparable, respectivement du côté de la paroi avant et du côté de la paroi arrière, dans une position d'utilisation dépassant du moyen d'emballage, après séparation de la jonction et permettant le transport individuel, caractérisé en ce que les deux poignées (5, 6) sont formées, à proximité immédiate de la fermeture de l'extrémité de tête (2), directement par la paroi avant (3) et par la paroi arrière (4) du moyen d'emballage, dans leur position de non-utilisation, dans le même plan que les surfaces extérieures de la paroi avant et de la paroi arrière, en ce que la fermeture de l'extrémité de tête (2) est formée par un rabat résultant du pliage commun d'une zone d'extrémité des parois (3, 4) du moyen de remplissage amenant la paroi avant (3) sur la paroi arrière (4) et en ce que la ligne de pliage transversale (20) de la poignée (6) adjointe à la paroi arrière (4) s'étend en dessous du rabat, parallèlement au bord marginal (21) adjacent de ce dernier.

2. Moyen d'emballage suivant la revendication 1, caractérisé en ce que la paroi avant (3) et la paroi arrière (4) comprennent, au moins dans leur zone formant les poignées (5, 6), chacune au moins deux couches de matière (7, 8; 9, 10) dont la couche externe (7; 9) forme la poignée (5; 6) par un découpage de la matière en forme d'étrier (13, 29; 14, 14a) et dont la couche interne (8; 10), non soumise au découpage de matière (13, 29; 14, 14a), maintient l'espace de remplissage fermé.

3. Moyen d'emballage suivant la revendication 2, caractérisé en ce que la couche (8; 10), non soumise au découpage de matière (13, 29; 14, 14a), d'une jonction collée facilement séparable sert de moyen pour la fixation des poignées (5, 6) dans leur position de non-utilisation.

4. Moyen d'emballage suivant la revendication 2, caractérisé en ce que la découpe de matière (13, 29; 14, 14a) en forme d'étrier est formée d'incisions interrompues par des petits points d'attache et en ce que les points d'attache servent de moyen pour la fixation des poignées (5, 6) dans leur position de non-utilisation.

5. Moyen d'emballage suivant l'une quelconque des revendications 1 à 4, caractérisé en ce que les poignées (5, 6) présentent chacune une feuille de renforcement (11; 12) qui est collée sur la face intérieure de la paroi avant (3) et de la paroi arrière (4), ou de leur épaisseur de matière externe (7; 9) et qui participe au découpage de matière (13, 29; 14, 14a) formant la poignée.

6. Moyen d'emballage suivant l'une quelconque des revendications 1 à 5, caractérisé en ce que les deux poignées (5, 6) présentent, dans leur position d'utilisation, un contour extérieur affleurant, mais possèdent une hauteur différente des parties en étrier résultant d'une plus grande longueur des branches de la poignée (6) située du côté de la paroi arrière.

7. Moyen d'emballage suivant la revendication 6, caractérisé en ce que la ligne de pliage transversale (17) de la poignée (5) adjointe à la paroi avant (3) est disposée dans un plan situé au-dessus de la ligne de pliage transversale (20) de la poignée (6) située du côté de la paroi arrière à une distance qui correspond à la différence de longueur de branche des deux poignées (5, 6).

8. Moyen d'emballage suivant l'une quelconque des revendications 1 à 7, caractérisé en ce qu'une (5) des deux poignées (5, 6) est pourvue d'une patte traversante (26) venue d'une pièce qui enserre par-dessous la partie en étrier (19) de l'autre (6) des deux poignées (5, 6) dans leur position d'utilisation.

9. Moyen d'emballage suivant la revendication 8, caractérisé en ce que les deux poignées (5, 6) peuvent, dans leur position d'utilisation, être verrouillées l'une à l'autre au moyen de la patte traversante (26).

10. Moyen d'emballage suivant la revendication 9, caractérisé en ce que la patte traversante (26) est délimitée le long d'une ligne de pliage transversale (27) par la partie principale de la poignée correspondante (5) à une forme de base en C formant des fentes de verrouillage aux extrémités.

11. Moyen d'emballage suivant la revendication 10, caractérisé en ce que les fentes de verrouillage débouchent dans la ligne de pliage transversale (27) et en ce que la longueur de la ligne de pliage transversale (27) correspond à la distance transversale séparant les branches (18) de la poignée (6) enserrée pardessous par la patte traversante (26).

12. Moyen d'emballage suivant l'une quelconque des revendications 1 à 11, caractérisé en ce que la fermeture de fond est formée par un fond croisé, un fond carré ou un fond façonné analogue.
